# EUROPÄISCHE PATENTSCHRIFT

(11) **EP 2 898 491 B1**
(45) Veröffentlichungstag und Bekanntmachung des Hinweises auf die Patenterteilung: **06.02.2019**
(21) Anmeldenummer: 13765990.0
(22) Anmeldetag: 17.09.2013
(51) Int. Cl.: G08B 29/24

(54) **AUSWERTEEINRICHTUNG FÜR EIN ÜBERWACHUNGSSYSTEM SOWIE ÜBERWACHUNGSSYSTEM MIT DER AUSWERTEEINRICHTUNG**
EVALUATION DEVICE FOR A SURVEILLANCE SYSTEM AND SURVEILLANCE SYSTEM HAVING SAID EVALUATION DEVICE
DISPOSITIF D'ÉVALUATION POUR UN SYSTÈME DE SURVEILLANCE AINSI QUE SYSTÈME DE SURVEILLANCE DOTÉ DU DISPOSITIF D'ÉVALUATION

(30) Priorität: 24.09.2012 DE 102012217156
(43) Veröffentlichungstag der Anmeldung: 29.07.2015
(73) Patentinhaber: Robert Bosch GmbH, 70442 Stuttgart (DE)
(72) Erfinder: HAUG, Christopher, 80992 Muenchen (DE); NARIN, Muhammed Ali, 85540 Haar (DE); BOECK, Gunnar, 39343 Hillersleben (DE); OPPELT, Ulrich, 85604 Zorneding (DE)
(86) Internationale Anmeldenummer: PCT/EP2013/069273
(87) Internationale Veröffentlichungsnummer: WO 2014/044675

(56) Entgegenhaltungen:
- US-A- 5 523 743

## Beschreibung

### Stand der Technik

Die Erfindung betrifft eine Auswerteeinrichtung für ein Überwachungssystem mit den Merkmalen des Oberbegriffs des Anspruchs 1. Des weiteren betrifft die Erfindung ein Überwachungssystem mit der Auswerteeinrichtung.

In öffentlichen oder auch privaten Gebäuden werden oftmals Überwachungsanlagen installiert, welche eine Vielzahl von Überwachungskameras aufweisen, wobei die Bilddatenströme der Überwachungskameras über ein Netzwerk an eine Überwachungszentrale geleitet werden. Eine andere Art von Überwachungsanlagen bilden beispielsweise Brandmeldeanlagen, wobei mindestens ein Brandmelder vorgesehen ist.

Beispielsweise offenbart die Druckschrift DE 10 2008 042 391 A1 eine Brandsicherungsvorrichtung, welche zur Sicherung eines komplexen Sicherungsbereiches dient. Die Brandsicherungsvorrichtung ist über ein Eingangsmodul mit Brandsensoren aus dem Sicherungsbereich datentechnisch verbunden, sodass Daten von den Brandsensoren in die Brandsicherungsvorrichtung übergeben werden können. Die Brandsicherungsvorrichtung weist ein Auswertungsmodul mit einer Prädiktionseinheit auf, welche ausgebildet ist, einen Brandverlauf auf Basis der Branddaten vorherzusagen.

Aus dem US Patent 5,523,743 ist ein Verfahren zum Erfassen, ob eine Alarmschaltung außerhalb ihres Empfindlichkeitsbereichs arbeitet, bekannt. Die Alarmschaltung weist ein Hintergrundsignal und einem vorgegebenen Alarmschwellenwertsignal auf. Das Verfahren beinhaltet: a) Multiplizieren des Hintergrundsignals mit einem ersten Verstärkungsfaktor, um eine erstes Testsignal zu erzeugen, b) Vergleichen des ersten Testsignals mit dem Alarmschwellenwertsignal, c) Multiplizieren des Hintergrundsignals mit einem zweiten Verstärkungsfaktor kleiner dem ersten Verstärkungsfaktor, um ein zweites Testsignal zu erzeugen, und d) Vergleichen des zweiten Testsignals mit dem Alarmschwellenwertsignal. Die Alarmschaltung arbeitet,außerhalb ihres Empfindlichkeitsbereichs, wenn das erste Testsignal kleiner als das Alarmschwellenwertsignal oder das zweite Testsignal größer als das Alarmschwellenwertsignal ist.

### Offenbarung der Erfindung

Im Rahmen der Erfindung wird eine Auswerteeinrichtung für ein Überwachungssystem sowie das Überwachungssystem mit der Auswerteeinrichtung mit den Merkmalen der Ansprüche 1 beziehungsweise 10 vorgeschlagen. Bevorzugte oder vorteilhafte Ausführungsformen der Erfindung ergeben sich aus den Unteransprüchen, der nachfolgenden Beschreibung sowie den beigefügten Figuren.
Die erfindungsgemäße Auswerteeinrichtung ist für ein Überwachungssystem geeignet und/oder ausgebildet. Das Überwachungssystem umfasst mindestens eine Systemkomponente für einen Überwachungsbereich. Hierbei kann z. B. vorgesehen sein, dass das Überwachungssystem als eine Brandmeldeanlage ausgebildet ist oder dass das Überwachungssystem als ein Kameraüberwachungssystem realisiert ist. Der Überwachungsbereich kann als ein zusammenhängender oder als ein nicht zusammenhängender Bereich in einem Raum- oder Flächenkomplex ausgebildet sein. Beispielsweise ist das Überwachungssystem in einem Gebäudekomplex, in einer Lagerhalle, etc. angeordnet. Das Überwachungssystem kann auch dazu dienen, größere öffentliche Bereiche, wie zum Beispiel Bahnhöfe, Flughäfen, etc. als Überwachungsbereich zu überwachen.
Die Systemkomponente umfasst mindestens einen Sensor zur Überwachung des Überwachungsbereichs und/oder zur Selbstüberwachung. Im erstgenannten Fall ist der Erfassungsbereich des Sensors in den Überwachungsbereich gerichtet. In dem zweiten genannten Fall ist der Erfassungsbereich des Sensors in die Systemkomponente selbst gerichtet. Allerdings kann es auch zu Überschneidungen kommen, sodass der Sensor zur Selbstüberwachung auch Signale aus dem Überwachungsbereich oder der Sensor zur Überwachung des Überwachungsbereichs auch Signale aus der Systemkomponente oder aus dem Überwachungssystem selbst empfängt. Die Daten des Sensors werden nachfolgend als Sensordaten bezeichnet. Es können auch mehrere derartige Sensoren vorgesehen sein.
Die Auswerteeinrichtung umfasst eine Eingangsschnittstelle, welche zur Übernahme von den Sensordaten des mindestens einen Sensors ausgebildet ist. An der Eingangsschnittstelle kann der Sensor unmittelbar angeschlossen sein, es kann sich jedoch auch um eine Buchse oder einen Stecker zur datentechnischen Kopplung handeln. Die Eingangsschnittstelle kann auch kabellos ausgebildet sein, sodass diese beispielsweise als ein Bluetooth oder dergleichen realisiert ist.

Die Auswerteeinrichtung umfasst ferner eine Datenverarbeitungseinrichtung, welche zur Verarbeitung der Sensordaten programmtechnisch und/oder datentechnisch ausgebildet ist. Im Rahmen der Verarbeitung bestimmt die Datenverarbeitungseinrichtung ein Verarbeitungsergebnis.

Bei den Sensordaten kann es insbesondere um Umgebungssensordaten, Komponentenzustandsdaten und/oder Betriebszustandssensordaten handeln.

Unter Umgebungssensordaten sind insbesondere oder ausschließlich Messdaten des mindestens einen Sensors in der Systemkomponente zur Überwachung des Überwachungsbereichs zu verstehen. So wird beispielsweise von einem Streulichtsensor als Sensor in einer als Brandmelder ausgebildeten Systemkomponente eine Streulichtintensität, von einem Temperatursensor als Sensor in einer als Brandmelder ausgebildeten Systemkomponente ein Temperatursignal etc. ausgegeben. Insbesondere repräsentieren die Umgebungssensordaten Rauchdichten, Temperaturwerte, Lichtintensitäten oder Gasdichten in dem Überwachungsbereich.

Unter Komponentenzustandsdaten werden insbesondere oder ausschließlich Ruhewerte des mindestens einen Sensors in der Systemkomponente, elektrische Spannungen, Ströme und Widerstände von Bauteilen der Systemkomponente und/oder des Überwachungssystems und/oder von Batterien und/oder von Zuleitungen sowie Messwerte von fehlerhaften Datentelegrammen zur Bewertung der Qualität von Übertragungsleitungen in dem Überwachungssystem verstanden.

Unter Betriebszustandsdaten werden insbesondere oder ausschließlich die logischen Zustände der Systemkomponenten sensorisch erfasst. Änderungen dieser logischen Zustände resultieren zum Beispiel aus Alarmen, Ansteuerungen, Konfigurationsänderungen oder wenn Komponenten infolge von Änderungen der physikalischen Eigenschaften als gestört oder fehlerhaft eingestuft werden.

Das Ergebnis der Verarbeitung der Sensordaten ist die Bestimmung eines Verarbeitungsergebnisses.

Die Auswerteeinrichtung weist eine Bewertungseinrichtung auf, welche zur Bewertung des Verarbeitungsergebnisses programmtechnisch und/oder schaltungstechnisch ausgebildet ist. Ferner ist die Bewertungseinrichtung zur Erzeugung einer Meldung auf Basis der Bewertung ausgebildet. Beispielsweise umfasst die Bewertungseinrichtung ein Regelwerk, welches in Abhängigkeit des Verarbeitungsergebnisses die Meldung erzeugt.

Ferner umfasst die Auswerteeinrichtung eine Ausgabeschnittstelle zur Ausgabe der Meldung. Die Ausgabeschnittstelle kann in gleicher Weise wie die Eingangsschnittstelle ausgebildet sein.

Erfindungsgemäß wird vorgeschlagen, dass die Meldung ein Zuverlässigkeitsniveau der Systemkomponente beschreibt. Insbesondere ist das Zuverlässigkeitsniveau als ein Maß für die Zuverlässigkeit der Systemkomponente ausgebildet. Insbesondere bildet das Zuverlässigkeitsniveau eine abgestufte oder graduelle Bewertung der Zuverlässigkeit der Systemkomponente. Bei der Zuverlässigkeit der Systemkomponente können alternativ oder ergänzend Einflussgrößen aus der Systemkomponente selbst und aus der Umgebung, also dem Überwachungsbereich oder dem Überwachungssystem berücksichtigt werden.

Der Vorteil der Erfindung ist darin zu sehen, dass durch die Bestimmung eines Zuverlässigkeitsniveaus zum einen im Hinblick auf interne Einflussgrößen der Systemkomponente eine präventive Wartung der Systemkomponente oder des Überwachungssystems initiiert werden kann. In Bezug auf Einflussgrößen aus dem Überwachungsbereich können negative Umgebungseinflüsse, z.B. durch einen ungünstigen Installationsort der Systemkomponente frühzeitig erkannt und abgestellt werden.

Bei einer bevorzugten Ausbildung der Erfindung ist vorgesehen, zur Bestimmung des Verarbeitungsergebnisses die Sensordaten mit einem vorgebbaren Muster zu vergleichen. Die Ähnlichkeit des Musters mit den Sensordaten bildet dann das Verarbeitungsergebnis. Die Sensordaten können z.B. wahlweise in einem Zeitbereich oder in einem Frequenzbereich mit dem vorgebbaren Muster verglichen werden. Beispielsweise ist es möglich, eine Kreuzkorrelation zwischen den Sensordaten und dem vorgebbaren Muster zu bilden, um auf diese Weise ein Maß für die Ähnlichkeit von Muster und Sensordaten zu erhalten.

In der Auswerteeinrichtung werden insbesondere aktuelle Datenmuster der Sensordaten mit Standardmustern als Muster auf signifikante Abweichungen hin analysiert. Die Muster oder Standardmuster werden im Normalbetrieb aufgenommen. Eine typische Signatur sind kontinuierliche Trends, wie steigende Widerstände, die Hinweise auf die Degradation beziehungsweise Alterung einer Leitung oder Baugruppe geben, oder eine Drift von Ruhewerten, die auf zunehmenden Verschleiß oder Verschmutzung schließen lässt. Eine weitere typische Signatur sind periodisch auftretende Extremwerte, wie zum Beispiel Temperaturspitzen, die auf eine besondere Beanspruchung von Komponenten oder auf problematische Phänomene in der Umgebung hinweisen.

Bei einer Alternative oder Ergänzung der Erfindung ist vorgesehen, dass die Sensordaten als Datenmuster aufgetragen werden und mit Standardmustern verglichen werden, um signifikante Abweichungen zu detektieren. Ein derartiges Datenmuster kann beispielsweise durch Auftragung eines 24-Stunden-Zyklus der Sensordaten oder Teildaten davon realisiert sein. Standardmuster werden im Normalbetrieb aufgenommen. Auf diese Weise sind beispielsweise kontinuierliche Trends, wie steigende Widerstände, die Hinweise auf die Degradation, beziehungsweise Alterung einer Leitung oder Komponente geben, oder ein Drift von Ruhewerten, die auf zunehmenden Verschleiß oder Verschmutzung schließen lassen, möglich.

Die Datenverarbeitungseinrichtung ist ausgebildet, zur Bestimmung des Verarbeitungsergebnisses die zeitlichen Signalverläufe der Sensordaten mit Referenzsignalverläufen oder Teilabschnitten davon als Muster zu vergleichen. Das Vergleichsergebnis bildet dann das Verarbeitungsergebnis. Die Referenzsignalläufe können z.B. Im überwachten Normalbetrieb der Systemkomponente aufgenommen werden.

Bei einer bevorzugten Ausgestaltung der Erfindung ist vorgesehen, dass die Auswerteeinrichtung ausgebildet ist, langsame, insbesondere ausschließlich langsame Änderungen der Sensordaten zu detektieren. Insbesondere ist die Auswerteeinrichtung ausgebildet, Driftänderungen bei den Sensordaten zu detektieren. Unter langsamen Änderungen der Sensordaten werden Änderungen verstanden, welche sich über einen Zeitraum von mindestens 15 Minuten, vorzugsweise über einen Zeitraum von mindestens einer Stunde und insbesondere über einen Zeitraum von mehreren Tagen erstrecken.

Technisch gesprochen ist es bevorzugt, dass die Auswerteeinrichtung ausgebildet ist, Signaländerungen mit einer Änderungsfrequenz kleiner als 0,001 Hertz, vorzugsweise kleiner als 0,0003 Hertz und insbesondere kleiner als 0,00001 Hertz zu detektieren. Um die Datenmenge gering zu halten, ist es bevorzugt, dass die Sensordaten mit einer Abtastfrequenz von kleiner als 0,002 Hertz, vorzugsweise kleiner als 0,0006 Hertz und insbesondere kleiner als 0,00002 Hertz in die Eingangsschnittstelle übertragen werden, da diese Abtastfrequenzen ausreichen, um die langsamen Änderungen zu detektieren.

Bei einer alternativen oder ergänzten Ausgestaltung der Erfindung ist die Auswerteeinrichtung, insbesondere die Datenverarbeitungseinrichtung ausgebildet, zur Bestimmung des Verarbeitungsergebnisses schnelle Änderungen der Sensordaten zu detektieren. Durch die Detektion von schnellen Änderungen können auch transiente Änderungen erfasst werden. Insbesondere werden Änderungen mit einer Frequenz zwischen 1 Hertz und 0,1 Hertz erfasst. Insbesondere bei der Erfassung von schnellen Änderungen ist es bevorzugt, dass die Datenverarbeitungseinrichtung ausgebildet ist, eine periodische Wiederholung eines Musters in den Sensordaten als Verarbeitungsergebnis zu bestimmen. So ist es beispielsweise möglich, auch kurzzeitige, regelmäßige Schwankungen in einem längeren Zyklus, z.B. in einem 24-Stunden-Zyklus zu erkennen.

Bei einer bevorzugten Ausgestaltung der Erfindung ist die Systemkomponente als ein Brandmelder ausgebildet.

Bei einer möglichen Anwendung ist vorgesehen, dass das Zuverlässigkeitsniveau ein Wartungsniveau der Systemkomponente beschreibt.

Das Wartungsniveau sinkt in Abhängigkeit der Notwendigkeit einer Wartung. So ist das Wartungsniveau unmittelbar nach einer durchgeführten Wartung hoch, sinkt jedoch mit der Zeit und ist nach Ablauf eines Wartungsintervalls sehr gering. Üblicherweise werden Wartungen von derartigen Systemkomponenten in starren Wartungsintervallen, also nicht bedarfsgerecht durchgeführt, da der Wartungszustand der Systemkomponente nicht erfassbar ist. Durch die Ausgabe des Wartungsniveaus ist es möglich, die Wartung nicht bereits bei dem abgelaufenen Wartungsintervall oder bei einem Ausfall der Systemkomponente durchzuführen, sondern bereits präventiv, wenn das Wartungsniveau einen kritischen Bereich eingenommen hat.

Beispielsweise ist vorgesehen, dass die Auswerteeinrichtung ausgebildet ist, eine Verschmutzung der Systemkomponente zu detektieren. Bei einer derartigen Verschmutzung verringern sich beispielsweise die Ruhewerte von Lichtsensoren in einem Streulichtsensor ständig, es ergibt sich ein Driftverhalten. Durch die Verringerung der Ruhewerte über mehrere Tage oder Wochen kann auf eine zunehmende Verschmutzung und somit auf die Notwendigkeit eines Austauschs oder einer Reinigung im Rahmen einer Wartung geschlossen werden. Somit kann auf diese Weise ein Wartungsniveau der Systemkomponente ermittelt werden.

Bei einer anderen Anwendung wird durch die Auswerteeinrichtung die Änderung der Spannung einer Batterie in der Systemkomponente überwacht. Derartige Batterien werden als Notspannungsversorgung in Systemkomponenten oftmals eingesetzt. Durch die aufgrund der Selbstentladung ständig sinkende Batteriespannung kann auf das Wartungsniveau der Systemkomponente geschlossen werden. In gleicher Weise kann auf ein Wartungsniveau von anderen Komponenten oder Modulen des Überwachungssystems geschlossen werden, wenn sich ausgewählte Werte über lange Zeiträume ändern.

Ein Vorteil der Erfindung ist insbesondere darin zu sehen, dass durch eine mögliche Extrapolation der langsamen Änderungen auch auf einen Austausch oder eine Wartung der Systemkomponente in der Zukunft geschlossen werden kann und dass ein derartiger Austausch, beziehungsweise eine derartige Wartung rechtzeitig und bedarfsgerecht bereits prophylaktisch durchgeführt werden kann. Werden in dem Überwachungsbereich mehrere Systemkomponenten in dieser Weise überwacht, können bei einer gemeinsamen Wartung alle Systemkomponenten zeitgleich gewartet werden, deren Zuverlässigkeitsniveau einen kritischen Wert eingenommen hat.

Bei einer anderen Anwendung ist vorgesehen, dass das Zuverlässigkeitsniveau ein Störungsniveau der Systemkomponente beschreibt. Durch das Störungsniveau kann eine Aussage getroffen werden, ob die Systemkomponente Störungen unterworfen ist, welche insbesondere nicht zu einem Komplettausfall, sondern zu einer graduellen Verschlechterung der Funktion der Funktionskomponente führen. Es werden beispielsweise Signaländerungen innerhalb eines Tages beziehungsweise innerhalb von 24 Stunden detektiert und mit Referenzdatensätzen verglichen, um periodische Unregelmäßigkeiten als Störungen zu detektieren. So ist es beispielsweise denkbar, dass bei einem Temperatursensor in der Systemkomponente aufgrund von direkter Sonneneinstrahlung regelmäßig zu einer durch die Sonne vorgegebenen Uhrzeit ein Temperaturanstieg detektiert wird, der in Extremfällen sogar in die Nähe einer Auslösetemperatur für einen Alarm treten kann. In diesem Fall kann über die Auswerteeinrichtung festgestellt werden, dass die diesbezügliche Systemkomponente ungünstig positioniert ist und während der nächsten Wartung versetzt werden sollte. In gleicher Weise können ungünstige Installationspositionen bei Rauchmeldern als Systemkomponenten detektiert werden, wenn zum Beispiel zu bestimmten Tageszeiten regelmäßig in dem Überwachungsbereich aufgrund von LKWs oder aufgrund von geplanten Verbrennungen Rauch entsteht. Neben Signaländerungen innerhalb von 24 Stunden können auch wöchentliche Änderungen (hervorgerufen zum Beispiel durch Effekte aufgrund des Wechsels von Werktagen und Wochenendtagen), monatliche oder jährliche Änderungen (zum Beispiel jahreszeitlich bedingte Effekte) detektiert werden. Durch diese Art der Detektion wird somit ein Störungsniveau als das Zuverlässigkeitsniveau der Systemkomponente bestimmt.

Ein weiterer Vorteil der Erfindung ist es, dass das Zuverlässigkeitsniveau als ein Maß für die Aussagekraft der Sensordaten interpretiert werden kann. Wird beispielsweise ein Alarm durch die Systemkomponente ausgelöst, so gibt das Zuverlässigkeitsniveau eine Sicherheit oder eine Aussagekraft für den Alarm. Weist die Systemkomponente ein hohes Zuverlässigkeitsniveau auf, so ist die Wahrscheinlichkeit für einen Echtalarm höher, als wenn das Zuverlässigkeitsniveau niedriger ist. Das Zuverlässigkeitsniveau ist somit auch als Indikator oder Bewertungsgrundlage für die Bewertung einer Alarmmeldung nutzbar.

Ein weiterer Gegenstand der Erfindung betrifft ein Überwachungssystem mit mindestens einer der Systemkomponenten, wobei die Überwachungseinrichtung mindestens eine Auswerteeinrichtung wie diese zuvor beschrieben wurde aufweist.

Bevorzugt ist die Systemkomponente als ein Brandmelder ausgebildet, wobei die Auswerteeinrichtung in dem Brandmelder integriert ist. Der Brandmelder kann insbesondere als ein automatisierter Brandmelder, im speziellen als Deckenbrandmelder ausgebildet sein, wobei es bevorzugt ist, dass die Auswerteeinrichtung in dem gleichen Gehäuse wie der Brandmelder angeordnet ist. Bei dem Sensor handelt es sich insbesondere um einen Brandsensor, insbesondere einen Temperatursensor, einen Rauchsensor etc. Diese Ausgestaltung weist den Vorteil auf, dass die Sensordaten, welche nur für die Bewertung des Zuverlässigkeitsniveaus genutzt werden, nur lokal verarbeitet und nicht über ein Netzwerk transportiert werden müssen.

Bei einer möglichen Weiterbildung der Erfindung wird vorgeschlagen, das Überwachungssystem als eine Brandmeldeanlage auszubilden, welche zur Überwachung von dem Überwachungsbereich ausgebildet ist. Das Überwachungssystem dient in dieser Ausgestaltung zur automatischen Detektion von Bränden in dem Überwachungsbereich. Die Brandmeldeanlage umfasst eine Mehrzahl von Brandmeldern als Systemkomponenten. Die Brandmeldeanlage umfasst ferner genau eine oder mindestens eine Brandmeldezentrale, wobei die Brandmeldezentrale über ein erstes Netzwerk mit den Brandmeldern verbunden ist. Die Brandmeldeanlage ist derart ausgebildet, dass Sensordaten über das erste Netzwerk von den Brandmeldern als Systemkomponenten an die Brandmeldezentrale übertragen werden können. Optional sind die Brandmeldezentralen untereinander über ein weiteres Netzwerk, insbesondere ein LAN miteinander verbunden. Die Brandmelder und/oder die Brandmeldezentrale sind zur Ausgabe eines Brandalarms ausgebildet. Die Ausgabe des Brandalarms kann beispielsweise über eine signaltechnisch verbundene Sirene oder optische Warneinrichtung erfolgen. Es ist auch möglich, dass die Ausgabe des Brandalarms über eine Schnittstelle an Rettungskräfte weitergeleitet wird. Bei dieser Weiterbildung wird vorgeschlagen, dass die Auswerteeinrichtung in der Brandmeldezentrale angeordnet ist. Bei dieser Weiterbildung wird die Auswerteeinrichtung somit lokal in dem ersten Netzwerk angeordnet und kann somit die Auswertung von einer Mehrzahl von Brandmeldern als Systemkomponenten übernehmen, so dass die Überwachung des Zuverlässigkeitsniveaus zentralisiert werden kann.

Bei einer anderen Weiterbildung der Erfindung ist das Überwachungssystem wie zuvor beschrieben ausgebildet, wobei ergänzend eine Monitorzentrale vorgesehen ist und die Auswerteeinrichtung in der Monitorzentrale statt in der Brandmeldezentrale angeordnet ist. Insbesondere wird vorgeschlagen, dass die Brandmeldezentrale über ein zweites Netzwerk mit der Monitorzentrale verbunden ist.

Die Monitorzentrale kann dabei als eine automatisierte Monitorzentrale ausgebildet sein, welche die Überwachung automatisiert durchführt. Alternativ hierzu ist die Monitorzentrale als eine personengestützte Monitorzentrale ausgebildet, wobei Überwachungspersonal vorhanden ist, welche das Zuverlässigkeitsniveau der Brandmelder überwacht. In der letztgenannten Ausgestaltung weist die Monitorzentrale Mensch-Maschinen-Schnittstellen, wie z.B. Computerarbeitsplätze, auf, die die Durchführung der Überwachung durch Überwachungspersonal ermöglichen.

Es ist ein Vorteil der Weiterbildung, dass die Brandmeldeanlage von der Architektur betrachtet in zwei Bereiche unterteilt wird. Ein erster Bereich, welcher die Brandmelder und die Brandmeldezentrale umfasst, dient zur Ausgabe des Brandalarms. Insbesondere ist dieser erste Bereich echtzeitfähig ausgebildet, wobei die Echtzeit dadurch definiert ist, dass eine Reaktion auf einen durch einen der Brandmelder detektierten Brand innerhalb von weniger als 10 Sekunden erfolgt. Die Brandmeldeanlage umfasst einen zweiten Bereich, welcher zur Überwachung des Zuverlässigkeitsniveaus der Systemkomponenten des ersten Bereichs geeignet und/oder ausgebildet ist. Dieser zweite Bereich muss die harte Echtzeitanforderung des ersten Bereichs nicht erfüllen. So ist es beispielsweise denkbar, dass eine Reaktion auf ein aufgefundenes, kritisches Zuverlässigkeitsniveaus der Brandmelder zumindest in Einzelfällen später als 15 Minuten nach Detektion, insbesondere später als 30 Minuten nach Detektion und im Speziellen später als 60 Minuten nach Detektion erfolgt. Dementsprechend ist es bevorzugt dass das erste Netzwerk echtzeitfähig ist, um den Brandalarm unverzögert auszugeben, wohingegen die Anforderungen an das zweite Netzwerk geringer ausfallen können. Durch die Aufteilung der Funktionen Brandüberwachung einerseits und Zuverlässigkeitsüberwachung andererseits kann die Komplexität der Brandmeldeanlage vermindert werden, indem echtzeitunkritische Funktionen von den echtzeitkritischen Funktionen getrennt werden. Durch eine derartige Architektur kann zum einen die Überwachung durch die Brandmeldeanlage hinsichtlich von Bränden verbessert und zum anderen die Überwachung hinsichtlich eines Zuverlässigkeitsniveaus vereinfacht werden.

Bei einer bevorzugten Ausgestaltung der Erfindung ist vorgesehen, dass das zweite Netzwerk zumindest in einem Verbindungsabschnitt zwischen der Brandmeldezentrale und der Monitorzentrale als eine Internetverbindung ausgebildet ist. Internetverbindungen leiden heutzutage in öffentlichen Netzen immer wieder an Verbindungsausfällen, was jedoch bei der Überwachung hinsichtlich eines Zuverlässigkeitsniveaus der Brandmelder tolerierbar ist. Auf diese Weise ist die Brandmeldeanlage vergleichsweise einfach zu installieren und zu betreiben.

Bei einer alternativen Ausführungsform der Erfindung weist das zweite Netzwerk in einem Verbindungsabschnitt zwischen der Brandmeldezentrale und der Monitorzentrale ein privates IP-Netz auf. Derartige private IP-Netze - auch Sicherheitsnetzwerke genannt - nutzen ADSL-, SDSL-, GPRS-, EDGE-, UMTS-, HSDPA+/--Technik. In den privaten IP-Netzen sind die Netzwerkpartner aus dem öffentlichen Internet nicht erreichbar und somit gegen gefährliche Angriffe aus dem weltweiten Netz geschützt. Ein Beispiel für ein derartiges privates IP-Netz ist das BOSINET-NGN der Anmelderin.

Bei einer bevorzugten konstruktiven Ausgestaltung der Erfindung ist vorgesehen, dass die Monitorzentrale dezentral angeordnet ist und insbesondere mehr als 10 km, vorzugsweise mehr als 50 km und insbesondere mehr als 100 km von der Brandmeldezentrale entfernt angeordnet ist. Diese Ausgestaltung wird durch die Funktionstrennung Brandüberwachung/Zuverlässigkeitsüberwachung begünstigt, da es problemlos ist, Installations- und Wartungsinformationen auch über weite Entfernungen zu transportieren.

Dagegen ist es bevorzugt, dass das erste Netzwerk, welches die Brandmelder und die Brandmeldezentrale verbindet, als ein Sicherheitsnetzwerk ausgebildet ist. Insbesondere ist das erste Netzwerk als ein digitales Feldbussystem ausgebildet. Beispielsweise ist das erste Netzwerk als ein so genanntes LSN (Local Security Network) realisiert. Der LSN-Bus ist als ein 2-Draht-System ausgebildet, welcher über Pulsweitenmodulation kodierte Informationen überträgt. Derartige 2-Draht-Leitungen in dem ersten Netzwerk weisen einen sehr hohen Sicherheitsstandard auf, da diese in verschiedenen Netztopologien verfügbar sind und unterschiedliche Netzüberwachungsmechanismen bekannt sind, um schleichende Veränderungen oder Störungen zu erkennen.

Weitere Merkmale, Vorteile und Wirkungen der Erfindung ergeben sich aus der nachfolgenden Beschreibung eines bevorzugten Ausführungsbeispiels der Erfindung. Dabei zeigen:
Figur 1 ein schematisches Blockdiagramm einer Auswerteeinrichtung als ein Ausführungsbeispiel der Erfindung;
Figur 2 ein Messdiagramm eines Signalverlaufs von Sensordaten zur Illustration der Funktionsweise der Auswerteeinrichtung;
Figur 3 in gleicher Darstellung wie in Figur 2 ein weiterer Signalverlauf zur Illustration der Funktionsweise der Auswerteeinrichtung;
Figur 4 in schematischer Blockdarstellung ein Überwachungssystem mit verschiedenen Möglichkeiten zur Integration der Auswerteeinrichtung als ein weiteres Beispiel der Erfindung.

Die Figur 1 zeigt in einer stark schematisierten Blockdarstellung eine Auswerteeinrichtung 1 als ein Ausführungsbeispiel der Erfindung. Die Auswerteeinrichtung 1 weist eine Eingangsschnittstelle 2 sowie eine Ausgangsschnittstelle 3 auf. Sowohl die Eingangsschnittstelle 2 als auch die Ausgangsschnittstelle 3 können kabelgebunden oder kabellos ausgeführt sein. Die Eingangsschnittstelle 2 ist mit einer Systemkomponente 4 verbunden oder verbindbar, wobei die Systemkomponente 4 als eine Überwachungseinrichtung, beispielsweise als ein Brandmelder 14 (Figur 4) für einen Überwachungsbereich 15 (Figur 4) ausgebildet ist.

Die Systemkomponente 4 umfasst einen Sensor 5 a zur Überwachung der Umgebung sowie optional einen Sensor 5 b zur Selbstüberwachung. Über die datentechnische Verbindung der Systemkomponenten 4 mit der Auswerteeinrichtung 1 können Sensordaten S von der Systemkomponenten 4 zu der Auswerteeinrichtung 1 übertragen werden. Die Sensordaten S können sowohl von dem Sensor 5a als auch von dem Sensor 5b stammen.

Die Auswerteeinrichtung 6 ist als eine digitale Datenverarbeitungseinrichtung ausgebildet und verarbeitet die Sensordaten S und bestimmt ein Verarbeitungsergebnis V. Das Verarbeitungsergebnis V wird innerhalb der Auswerteeinrichtung 1 an eine Bewertungseinrichtung 7 übergeben, welche das Verarbeitungsergebnis V bewertet und eine Meldung M auf Basis der Bewertung ausgibt. Die Meldung M wird nachfolgend über die Ausgangsschnittstelle 3 weitergegeben.

Die Funktion der Auswerteeinrichtung 1 ist es, aus den Sensordaten S ein Zuverlässigkeitsniveau der Systemkomponente 4 zu bestimmen.

Hierzu können unterschiedliche Sensordaten S der Sensoren 5 a, b herangezogen werden. So können Umgebungssensordaten, welche von dem Sensor 5a zur Umgebungsüberwachung aufgenommen wurden, eingesetzt werden. Beispielsweise handelt es sich bei dem Sensor 5a um einen Temperatursensor oder um einen Brandsensor, sodass Brandsensordaten zur Bestimmung des Zuverlässigkeitsniveaus herangezogen werden. Alternativ oder ergänzend handelt es sich bei den Sensordaten S um Komponentenzustandsdaten, welche aus Sensordaten des Sensors 5b zur Selbstüberwachung gebildet sind. Die Sensordaten S umfassen hierzu beispielsweise Signalspannungen an Baugruppen der Systemkomponente 4, insbesondere Signalspannungen an einer Batterie oder anderen Spannungsversorgung der Systemkomponente 4.

Weiterhin können die Sensordaten S auch Betriebszustandsdaten umfassen, welche durch logische Zustände der Baugruppen der Systemkomponente 4 gebildet sind, im Speziellen hinsichtlich der Zustände Überwachung/Alarmfall/Wartung.

Die Sensordaten S werden in der Auswerteeinrichtung 1, insbesondere in der Datenverarbeitungseinrichtung 6, analysiert und auf auffällige Muster oder ein auffälliges Verhalten untersucht. Wird ein auffälliges Muster oder Verhalten von der Datenverarbeitungseinrichtung 6 entdeckt, so wird dieses als Verarbeitungsergebnis V an die Bewertungseinrichtung 7 weitergereicht, welche beispielsweise in Abhängigkeit eines Regelwerks aus einer Datenbank 8 das Verarbeitungsergebnis V bewertet und eine entsprechende Meldung M ausgibt.

Das Zuverlässigkeitsniveau kann beispielsweise als ein Wartungsniveau ausgebildet sein, wobei ein gradueller Wartungszustand der Systemkomponente 4 als Meldung M ausgegeben wird. So ist es beispielsweise möglich, dass ein Wartungszustand in %-Angaben - wie ein Füllstand - angegeben wird. So ist der Wartungszustand nach einer soeben erfolgten Wartung 100 % und läuft dann in Abhängigkeit der Sensordaten S bis zu einem Wartungszustand von 0 %, wobei spätestens bei 0 % der Wartungsfall erreicht ist. Die Ausgabe einer derartigen Meldung M hat den Vorteil, dass Wartungen bedarfsgerecht auch bei größeren Anlagen mit mehreren Systemkomponenten 4 vorrausschauend geplant werden können. So ist es beispielsweise möglich, dass bei einer anstehenden Gesamtwartung alle Systemkomponenten 4 gewartet werden, welche ein Wartungsniveau kleiner als 50 % oder kleiner als einen anderen Grenzwert aufweisen. Der Vorteil der beispielhaften Ausgestaltung ist es, dass die Wartung nicht auf einen Ausfall einer Systemkomponente 4 reagieren muss und somit individuell und aufwendig bei jeder einzelnen, ausgefallenen Systemkomponente 4 durchgeführt werden muss, sondern, dass die Wartung als Gesamtwartung bereits präventiv und bedarfsgerecht für alle Systemkomponenten mit 4 einem Wartungsniveau unter dem Grenzwert gesammelt durchgeführt werden kann.

Alternativ ist das Zuverlässigkeitsniveau als ein Störungsniveau der Systemkomponente 4 ausgebildet. Auch das Störungsniveau kann beispielsweise in %-Angaben dargestellt werden, wobei ein 0 %-Störungsniveau einen störungsfreien Zustand betrifft und ein 100 %-Störungsniveau einen Störungsfall bzw. ein Versagen der Systemkomponente 4 darstellt.

Diese beispielhafte Ausgestaltung hat zum einen den Vorteil, dass bei einer Gesamtwartung wie oben beschrieben auch Systemkomponenten 4 mit einem Störungsniveau oberhalb eines Grenzwerts überprüft werden können. So dass die Zuverlässigkeit der Systemkomponenten 4 konsequent verbessert werden kann.

Zum anderen hat die Ausgabe eines Störungsniveaus den, dass bei dem Auslösen eines Alarms durch die Systemkomponente 4 zugleich das Störungsniveau angezeigt werden kann, sodass die Aussagekraft der Alarmmeldung anhand des Störungsniveaus beurteilt werden kann. Tritt beispielsweise ein Alarmfall von einer Systemkomponente 4 mit einem Störungsniveau größer als 90 % ein, so ist mit einer vergleichsweise großen Wahrscheinlichkeit von einem Fehlalarm auszugehen. Tritt dagegen ein Alarmfall von einer Systemkomponente 4 mit einem Störungsniveau kleiner 10 % ein, so ist dagegen mit vergleichsweise großer Wahrscheinlichkeit von einem Echtalarm auszugehen.

Die Figur 2 zeigt eine mögliche Anwendung der Auswerteeinrichtung 1 in Form eines Diagramms, wobei auf der X-Achse eine Zeit t in Monaten und auf der Y-Achse eine Signalhöhe li, beispielsweise in Volt aufgetragen ist. In dem Diagramm sind zwei Grenzwerte G1 und G2 sowie ein interpolierter Signalverlauf 10 von Sensordaten S eingetragen. Wie sich aus dem Diagramm entnehmen lässt, verringert sich die Signalhöhe stetig, jedoch sehr langsam über die dargestellten 12 Monate. Ein derartiger Signalverlauf 10 kann beispielsweise eine Batteriespannung einer Spannungsversorgung der Systemkomponente 4 repräsentieren, welche aufgrund der Selbstentladung der Batterie über die Zeitdauer eines Jahres langsam abnimmt. Alternativ hierzu kann der Signalverlauf 10 auch ein Ruhesignal, z.B. eines optischen Sensors in der Systemkomponente 4 als Sensor 5a darstellen, welcher sich aufgrund von Verschmutzung stetig verringert. Bei beiden genannten Anwendungsbeispielen kann zwar eine interne Überwachung in der Systemkomponente 4 realisiert werden, wobei bei Unterschreiten des unteren Grenzwerts G2 ein Alarm ausgegeben und beispielsweise ein Wartungspersonal gerufen würde, welches die Systemkomponente 4 säubert bzw. die Batterie austauscht.

Durch die Überwachung der Sensordaten S in der Auswerteeinrichtung 1 ist es jedoch möglich, den aktuellen Signalverlauf 10 in die Zukunft zu interpolieren, wie dies ab dem Monat 4 durch eine gestrichelte Linie des Signalverlaufs 10 dargestellt ist. Bei dieser Vorgehensweise kann durch die Meldung M das Wartungspersonal darauf hingewiesen werden, dass das Wartungsniveau nur noch 40% beträgt und/oder dass der Grenzwert G2 in 4 Monaten unterschritten sein wird. Durch diese Angabe ist es möglich, z.B. für eine geplante Gesamtwartung in drei Monaten alle Systemkomponenten 4 mit einem geringen Wartungsniveau zu sammeln und die notwendigen Wartungsarbeiten konzentriert an einem Tag durchzuführen. Dieses Vorgehen führt zu einer deutlichen Ersparnis an Personalkosten und zudem zu einer Erhöhung der Verfügbarkeit der Systemkomponenten 4.

In der Figur 3 ist ein zweites Anwendungsbeispiel für die Auswerteeinrichtung 1 visualisiert, wobei in diesem Fall auf der X-Achse ein 24-Stunden-Tag dargestellt ist. Die beiden gestrichelten Linien D1 und D2 zeigen einen Referenzsignalbereich über den 24-Stunden-Tag an, wie dieser in einem Normalzustand der Systemkomponente 4 aufgenommen wurde. Beispielsweise kann es sich bei dem dargestellten Signalverlauf 12 um den Signalpegel eines Temperatursensors oder den Signalpegel eines Rauchsensors der Systemkomponente 4 als Sensor 5a handeln. Zwischen 12 Uhr und 15 Uhr übersteigt der Signalverlauf die Begrenzungslinie D1, sodass eine Störung vorliegt. Eine derartige Störung kann als ein Muster erkannt werden und als Verarbeitungsergebnis V in die Bewertungseinrichtung 7 weitergeleitet werden. Beispielsweise kann eine derartige Störung durch eine ungünstige Positionierung der Systemkomponente 4 hervorgerufen werden. So ist es beispielsweise möglich, dass ein Temperatursensor durch Sonneneinstrahlung sehr stark aufgeheizt wird und aus diesem Grund den Toleranzbereich verlässt. In diesem Fall kann die Störung als ein Fehler eines Installationszustands ausgewertet werden, wobei das Wartungspersonal bei dem nächsten Einsatz die diesbezügliche Systemkomponente zu der angegebenen Uhrzeit überwacht, um auf diese Weise bereits frühzeitig Installationsfehler erkennen zu können. Ferner kann durch die Bewertungseinrichtung 7 ein auch zeitabhängiges Störungsniveau ausgewertet werden, wobei beispielsweise Alarmmeldungen der Systemkomponente 4 in dem kritischen Zeitbereich zwischen 12 Uhr und 15 Uhr durch Beurteilung des Störungsniveaus eine geringere Aussagekraft zugeordnet werden.

Die Figur 4 zeigt in einem schematischen Blockdiagramm ein Überwachungssystem 13 als ein Ausführungsbeispiel der Erfindung. Das Überwachungssystem 13 umfasst eine Mehrzahl von insbesondere automatischen Brandmeldern 14 als Systemkomponenten 4 (wie diese in Zusammenhang mit der vorhergehenden Figur beschrieben wurde), welche zur Überwachung eines Überwachungsbereichs 15 angeordnet sind. Beispielsweise umfasst das Überwachungssystem 13 mehr als 100 oder 500 Brandmelder 14. Die Brandmelder 14 weisen jeweils eine Brandsensorik, z.B. einen Temperatursensor, einen Streulichtsensor, einen Rauchgassensor, einen Brandgassensor oder andere spezifische Feuersensoren, als Sensor 5a auf. Optional können die Brandmelder 14 jeweils eine autarke Energiequelle, insbesondere eine Batterie aufweisen, sodass diese zumindest im Notbetrieb mit Energie versorgt sind.

Die Brandmelder 14 sind über ein erstes Netzwerk 16 mit einer Brandmeldezentrale 17 signaltechnisch verbunden. Das erste Netzwerk 16 ist beispielsweise als ein Netzwerk ausgebildet, welches über Pulsweitenmodulation Signalinformationen überträgt. Insbesondere ist das erste Netzwerk 16 als ein LSN-Netzwerk der Anmelderin ausgebildet. Die Verbindung zwischen der Brandmeldezentrale 17 und den Brandmeldern 14 erfolgt beispielsweise über eine 2-Draht-Leitung.

In der Brandmeldezentrale 17 werden Sensordaten S von den Brandmeldern 14 zusammengeführt. Die Brandmeldezentrale 17 und/oder die Brandmelder 14 sind zur Ausgabe eines Brandalarms ausgebildet. Hierzu sind diese mit einem Alarmmodul 18 verbunden, wobei das Alarmmodul 18 wiederum mit Signaleinrichtungen wie z.B. Sirenen, Lautsprecheranlagen, optischen Signalen, etc. verbunden ist, um den Brandalarm auszugeben. Die bislang genannten Komponenten, insbesondere die Brandmelder 14, das erste Netzwerk 16, die Brandmeldezentrale 17 und das Brandmodul 18, bilden einen ersten Bereich I, welcher in Echtzeit arbeiten muss, um einen durch die Brandmelder 14 detektierten Brand unverzüglich über das Brandmodul 18 in einen Brandalarm zu wandeln. Insbesondere sind die Brandmelder 14, die Brandmeldezentrale 17 und das Brandmodul 18 innerhalb oder in unmittelbarer Nähe zu dem Überwachungsbereich 15 angeordnet.

Die Brandmeldezentrale 17 weist eine Ausgangsschnittstelle 19 auf, welche zur Ausgabe der Sensordaten S oder von verarbeiteten Sensordaten ausgebildet ist. Die Ausgangsschnittstelle 19 ist über ein zweites Netzwerk 20 mit einer Monitorzentrale 21 signaltechnisch verbunden. Bei dem zweiten Netzwerk 20 kann es sich um ein öffentliches Internet oder auch um ein privates IP-Netz handeln. Insbesondere wird durch das zweite Netzwerk 20 eine größere Distanz, wie z.B. größer als 10 km überbrückt. Optional weist das Überwachungssystem mehrere Brandmeldezentralen 17 auf, die über ein weiteres Netzwerk, z.B. ein LAN miteinander verbunden sind.

In der Monitorzentrale 21 werden die Sensordaten S bzw. die verarbeiteten Sensordaten ausgewertet und beispielsweise die Funktionsweise des Überwachungssystems 13 in dem Bereich I oder etwaige Alarmmeldungen der Brandmelder 14 oder der Brandmeldezentrale 17 überwacht.

Die Auswerteeinrichtung 1 kann an verschiedenen Positionen in dem Überwachungssystem 13 angeordnet sein. So ist es möglich, dass die Auswerteeinrichtung 1 lokal in den Brandmeldern 14 angeordnet ist, so dass jedem Brandmelder 14 eine individuelle Auswerteeinrichtung 1 zugeordnet ist. Alternativ oder ergänzend ist es möglich, dass die Auswerteeinrichtung 1 in der Brandmeldezentrale 17 angeordnet ist und lokal und zentral die Auswertung von mehreren Brandmeldern 14 übernimmt. Alternativ oder ergänzend ist es auch möglich, dass die Auswerteeinrichtung 1 in der Monitorzentrale 21 angeordnet ist, da diese dezentral die größte Rechenkapazität bereitstellen kann die Bestimmung des Zuverlässigkeitsniveaus in der Regel nicht echtzeitfähig sein muss.

## Patentansprüche

1. Auswerteeinrichtung (1) für ein Überwachungssystem (13), wobei das Überwachungssystem (13) mindestens eine Systemkomponente (4,14) für einen Überwachungsbereich (15) mit mindestens einem Sensor (5a,b) zur Überwachung des Überwachungsbereichs und/oder zur Selbstüberwachung aufweist,
mit einer Eingangsschnitstelle(2) zur Übernahme von Sensordaten (S) des mindestens einen Sensors (5a, b),
mit einer Datenverarbeitungseinrichtung (6) zur Verarbeitung der Sensordaten (S) und zur Bestimmung eines Verarbeitungsergebnisses (V),
mit einer Bewertungseinrichtung (7) zur Bewertung des Verarbeitungsergebnisses (V) und zur Erzeugung einer Meldung (M) auf Basis der Bewertung,
mit einer Ausgabeschnittstelle (3) zur Ausgabe der Meldung (M),
**dadurch gekennzeichnet, dass**
die Meldung ein Zuverlässigkeitsniveau der Systemkomponente (4,14) beschreibt, und
die Datenverarbeitungseinrichtung (6) ausgebildet ist, eine Extrapolation der zeitlichen Signalverläufe(10) der Sensordaten(S) in die Zukunft als Verarbeitungsergebnis zu bestimmen.

2. Auswerteeinrichtung (1) nach Anspruch 1, **dadurch gekennzeichnet, dass** die Datenverarbeitungseinrichtung (6) ausgebildet ist, zur Bestimmung des Verarbeitungsergebnisses (V) die Sensordaten (S) mit einem vorgebbaren Muster zu vergleichen.

3. Auswerteeinrichtung (1) nach Anspruch 1 oder 2, **dadurch gekennzeichnet, dass** die Auswerteeinrichtung (1) ausgebildet ist, zur Bestimmung des Verarbeitungsergebnisses (V) die zeitlichen Signalverläufe (10) der Sensordaten(S) mit Referenzsignalverläufen (D1,D2) zu vergleichen.

4. Auswerteeinrichtung (1) nach einem der vorhergehenden Ansprüche, **dadurch gekennzeichnet, dass** die Datenverarbeitungseinrichtung (6) ausgebildet ist, eine zeitliche Drift der Sensordaten (S) und/oder eine periodische Wiederholung eines Musters in den Sensordaten (S) als Verarbeitungsengebnis zu bestimmen.

5. Auswerteeinrichtung (1) nach einem der vorhergehenden Ansprüche, **dadurch gekennzeichnet, dass** die Systemkomponente (4) als ein Brandmelder (14) ausgebildet ist.

6. Auswerteeinrichtung (1) nach einem der vorhergehenden Ansprüche, **dadurch gekennzeichnet, dass** das Zuverlässigkeitsniveau ein Wartungsniveau der Systemkomponente (4,14) beschreibt.

7. Auswerteeinrichtung (1) nach einem der vorhergehenden Ansprüche, **dadurch gekennzeichnet, dass** das Zuverlässigkeitsniveau eine Verschmutzung der Systemkomponente (4,14) beschreibt.

8. Auswerteeinrichtung (1) nach einem der vorhergehenden Ansprüche, **dadurch gekennzeichnet, dass** das Zuverlässigkeitsniveau einen Batteriezustand der Systemkomponente (4,14) beschreibt.

9. Auswerteeinrichtung nach einem der vorhergehenden Ansprüche, **dadurch gekennzeichnet, dass** das Zuverlässigkeitsniveau ein Störungsniveau der Systemkomponente (4,14) in dem Überwachungsbereich (15) beschreibt.

10. Überwachungssystem (13) mit mindestens einer Systemkomponente (4,14), **gekennzeichnet durch** die Auswerteeinrichtung (1) nach einem der vorhergehenden Ansprüche.

11. Überwachungssystem (13) nach Anspruch 10, **dadurch gekennzeichnet dass** die mindestens eine Systemkomponente (4,14) als ein Brandmelder (14) ausgebildet ist und die Auswerteeinrichtung (1) in dem Brandmelder (14) integriert ist.

12. Überwachungssystem (13) nach Anspruch 10, **gekennzeichnet durch** seine Ausbildung als Brandmeldeanlage, durch eine Mehrzahl von Brandmeldem (14) als Systemkomponenten (4), durch eine Brandmeldezentrale (17), wobei die Brandmeldezentrale (17) über ein erstes Netzwerk. (16) mit den Brandmeldern (14) verbunden ist, so dass Sensordaten (S) von den Brandmeldern (14) an die Brandmeldezentrale (17) übertragen werden können, wobei die Brandmelder (14) und/oder die Brandmeldezentrale (17) zur Ausgabe eines Brandalarms ausgebildet sind bzw. ist, wobei die Auswerteeinrichtung (1) in der Brandmeldezentrale (117) angeordnet ist.

13. Überwachungssystem (13) nach Anspruch 10, gekennzeichnet seine Ausbildung als Brandmeldeanlage, durch eine Mehrzahl von Brandmeldem (14) als Systemkomponenten (4), durch eine Brandmeldezentrale (17), wobei die Brandmeldezentrale (17) über ein erstes Netzwerk (16) mit den Brandmeldern (14) verbunden ist, wobei die Brandmelder (14) und/oder die Brandmeldezentrale (17) zur Ausgabe eines Brandalarms ausgebildet sind bzw. ist, und durch eine Monitorzentrale (21), wobei die Monitorzentrale (21) über ein zweites Netzwerk (20) mit der Brand meldezentrale (17) verbunden ist, so dass Sensordaten (S) von den Brandmeldern (14) an die Monitorzentrale (21) übertragen werden können und wobei die Auswerteeinrichtung (1) in der Monitorzentrale (21) angeordnet ist.

## Claims

1. Evaluation device (1) for a monitoring system (13), wherein the monitoring system (13) has at least one system component (4, 14) for a monitoring area (15) with at least one sensor (5a, b) for monitoring the monitoring area and/or for self-monitoring,
having an input interface (2) for accepting sensor data (S) from the at least one sensor (5a, b),
having a data processing device (6) for processing the sensor data (S) and for determining a processing result (V),
having an assessment device (7) for assessing the processing result (V) and for generating a message (M) on the basis of the assessment,
having an output interface (3) for outputting the message (M),
**characterized in that**
the message describes a reliability level of the system component (4, 14), and
the data processing device (6) is designed to determine an extrapolation of the temporal signal profiles (10) of the sensor data (S) in the future as a processing result.

2. Evaluation device (1) according to Claim 1, **characterized in that** the data processing device (6) is designed to compare the sensor data (S) with a predefinable pattern for the purpose of determining the processing result (V).

3. Evaluation device (1) according to Claim 1 or 2, **characterized in that** the evaluation device (1) is designed to compare the temporal signal profiles (10) of the sensor data (S) with reference signal profiles (D1, D2) for the purpose of determining the processing result (V).

4. Evaluation device (1) according to one of the preceding claims, **characterized in that** the data processing device (6) is designed to determine a temporal drift of the sensor data (S) and/or a periodic repetition of a pattern in the sensor data (S) as a processing result.

5. Evaluation device (1) according to one of the preceding claims, **characterized in that** the system component (4) is in the form of a fire alarm (14).

6. Evaluation device (1) according to one of the preceding claims, **characterized in that** the reliability level describes a maintenance level of the system component (4, 14).

7. Evaluation device (1) according to one of the preceding claims, **characterized in that** the reliability level describes soiling of the system component (4, 14).

8. Evaluation device (1) according to one of the preceding claims, **characterized in that** the reliability level describes a battery condition of the system component (4, 14).

9. Evaluation device according to one of the preceding claims, **characterized in that** the reliability level describes a disturbance level of the system component (4, 14) in the monitoring area (15).

10. Monitoring system (13) having at least one system component (4, 14), **characterized by** the evaluation device (1) according to one of the preceding claims.

11. Monitoring system (13) according to Claim 10, **characterized in that** the at least one system component (4, 14) is in the form of a fire alarm (14) and the evaluation device (1) is integrated in the fire alarm (14).

12. Monitoring system (13) according to Claim 10, **characterized by** its design as a fire alarm system, by a plurality of fire alarms (14) as system components (4), by a fire alarm centre (17), wherein the fire alarm centre (17) is connected to the fire alarms (14) via a first network (16), with the result that sensor data (S) can be transmitted from the fire alarms (14) to the fire alarm centre (17), wherein the fire alarms (14) and/or the fire alarm centre (17) is/are designed to output a fire alarm, wherein the evaluation device (1) is arranged in the fire alarm centre (17).

13. Monitoring system (13) according to Claim 10, **characterized by** its design as a fire alarm system, by a plurality of fire alarms (14) as system components (4), by a fire alarm centre (17), wherein the fire alarm centre (17) is connected to the fire alarms (14) via a first network (16), wherein the fire alarms (14) and/or the fire alarm centre (17) is/are designed to output a fire alarm, and by a monitoring centre (21), wherein the monitoring centre (21) is connected to the fire alarm centre (17) via a second network (20), with the result that sensor data (S) can be transmitted from the fire alarms (14) to the monitoring centre (21), and wherein the evaluation device (1) is arranged in the monitoring centre (21).

## Revendications

1. Dispositif d'interprétation (1) pour un système de surveillance (13), le système de surveillance (13) possédant au moins un composant de système (4, 14) pour une zone de surveillance (15) comprenant au moins un capteur (5a,b) servant à la surveillance de la zone de surveillance et/ou à l'autosurveillance,
comprenant une interface d'entrée (2) destinée à prendre en charge des données de capteur (S) de l'au moins un capteur (5a,b),
comprenant un dispositif de traitement de données (6) destiné à traiter les données de capteur (S) et à déterminer un résultat de traitement (V),
comprenant un dispositif d'évaluation (7) destiné à évaluer le résultat de traitement (V) et à générer un message (M) sur la base de l'évaluation,
comprenant une interface de sortie (3) destinée à délivrer le message (M)
**caractérisé en ce que**
le message décrit un niveau de fiabilité du composant de système (4, 14) et
le dispositif de traitement de données (6) est configuré pour déterminer une extrapolation des tracés de signal dans le temps (10) des données de capteur (S) dans le futur en tant que résultat de traitement.

2. Dispositif d'interprétation (1) selon la revendication 1, **caractérisé en ce que** le dispositif de traitement de données (6) est configuré pour comparer les données de capteur (S) avec un modèle pouvant être prédéfini en vue de déterminer le résultat de traitement (V) .

3. Dispositif d'interprétation (1) selon la revendication 1 ou 2, **caractérisé en ce que** le dispositif d'interprétation (1) est configuré pour comparer les tracés de signal dans le temps (10) des données de capteur (S) avec des tracés de signal de référence (D1, D2) en vue de déterminer le résultat de traitement (V).

4. Dispositif d'interprétation (1) selon l'une des revendications précédentes, **caractérisé en ce que** le dispositif de traitement de données (6) est configuré pour déterminer, en tant que résultat de traitement, une dérive dans le temps des données de capteur (S) et/ou une répétition périodique d'un modèle dans les données de capteur (S).

5. Dispositif d'interprétation (1) selon l'une des revendications précédentes, **caractérisé en ce que** le composant de système (4) est réalisé sous la forme d'un avertisseur d'incendie (14).

6. Dispositif d'interprétation (1) selon l'une des revendications précédentes, **caractérisé en ce que** le niveau de fiabilité décrit un niveau de maintenance du composant de système (4, 14).

7. Dispositif d'interprétation (1) selon l'une des revendications précédentes, **caractérisé en ce que** le niveau de fiabilité décrit un encrassement du composant de système (4, 14).

8. Dispositif d'interprétation (1) selon l'une des revendications précédentes, **caractérisé en ce que** le niveau de fiabilité décrit un état de pile/batterie du composant de système (4, 14).

9. Dispositif d'interprétation selon l'une des revendications précédentes, **caractérisé en ce que** le niveau de fiabilité décrit un niveau de perturbation du composant de système (4, 14) dans la zone de surveillance (15) .

10. Système de surveillance (13) comprenant au moins un composant de système (4, 14), **caractérisé par** le dispositif d'interprétation (1) selon l'une des revendications précédentes.

11. Système de surveillance (13) selon la revendication 10, **caractérisé en ce que** l'au moins un composant de système (4, 14) est réalisé sous la forme d'un avertisseur d'incendie (14) et le dispositif d'interprétation (1) est intégré dans l'avertisseur d'incendie (14).

12. Système de surveillance (13) selon la revendication 10, **caractérisé par** sa configuration en tant qu'équipement d'alarme incendie, par une pluralité d'avertisseurs d'incendie (14) en tant que composants de système (4), par une centrale d'alarme incendie (17), la centrale d'alarme incendie (17) étant reliée aux avertisseurs d'incendie (14) par le biais d'un premier réseau (16), de sorte que les données de capteur (S) puissent être transmises des avertisseurs d'incendie (14) à la centrale d'alarme incendie (17), les avertisseurs d'incendie (14) et/ou la centrale d'alarme incendie (17) étant configurés ou configurée pour délivrer une alarme incendie, le dispositif d'interprétation (1) étant disposé dans la centrale d'alarme incendie (17).

13. Système de surveillance (13) selon la revendication 10, caractérisé sa configuration en tant qu'équipement d'alarme incendie, par une pluralité d'avertisseurs d'incendie (14) en tant que composants de système (4), par une centrale d'alarme incendie (17), la centrale d'alarme incendie (17) étant reliée aux avertisseurs d'incendie (14) par le biais d'un premier réseau (16), les avertisseurs d'incendie (14) et/ou la centrale d'alarme incendie (17) étant configurés ou configurée pour délivrer une alarme incendie, et par une centrale de surveillance (21), la centrale de surveillance (21) étant reliée à la centrale d'alarme incendie (17) par le biais d'un deuxième réseau (20), de sorte que les données de capteur (S) peuvent être transmises des avertisseurs d'incendie (14) à la centrale de surveillance (21) et le dispositif d'interprétation (1) étant disposé dans la centrale de surveillance (21).
